# EUROPÄISCHE PATENTSCHRIFT

(11) **EP 3 352 641 B1**
(45) Veröffentlichungstag und Bekanntmachung des Hinweises auf die Patenterteilung: **16.03.2022**
(21) Anmeldenummer: 16760678.9
(22) Anmeldetag: 25.08.2016
(51) Int. Cl.: A47L 15/50

(54) **HEBEVORRICHTUNG UND GESCHIRRSPÜLMASCHINE**
LIFTING DEVICE AND DISHWASHER
DISPOSITIF DE LEVAGE ET LAVE-VAISSELLE

(30) Priorität: 23.09.2015 DE 102015218271
(43) Veröffentlichungstag der Anmeldung: 01.08.2018
(73) Patentinhaber: BSH Hausgeräte GmbH, 81739 München (DE)
(72) Erfinder: HEINLE, Martin, 89353 Glött (DE); ISBILEN, Ersin, 89415 Lauingen (DE); STECK, Thomas, 89438 Holzheim (DE)
(86) Internationale Anmeldenummer: PCT/EP2016/070042
(87) Internationale Veröffentlichungsnummer: WO 2017/050516

(56) Entgegenhaltungen:
- EP-A1- 1 310 205
- WO-A1-2014/102367
- WO-A1-2014/102374
- US-A1- 2004 244 825

## Beschreibung

Die vorliegende Erfindung betrifft eine Hebevorrichtung für eine Spülgutaufnahme einer Geschirrspülmaschine und eine Geschirrspülmaschine mit einer derartigen Hebevorrichtung.

Eine Geschirrspülmaschine weist einen Spülbehälter und zumindest eine in den Spülbehälter hinein- oder aus diesem herausverlagerbare Spülgutaufnahme auf. Insbesondere kann die Geschirrspülmaschine mehrere übereinander angeordnete Spülgutaufnahmen wie beispielsweise einen Unterkorb, einen Oberkorb oder einen Besteckkorb aufweisen. Da der Unterkorb nahe einem Boden des Spülbehälters angeordnet ist, ist es zum Beladen und Entladen des Unterkorbs erforderlich, dass der Benutzer in die Knie geht oder sich zum Unterkorb hin bückt.

Die Druckschrift EP 2 818 092 A1 offenbart eine Hebevorrichtung für einen Unterkorb einer Geschirrspülmaschine. Mit Hilfe der Hebevorrichtung kann der Unterkorb von einer unteren Position in eine obere Position und umgekehrt verlagert werden. An dem Unterkorb ist ein Betätigungselement vorgesehen, mit Hilfe dessen der Unterkorb in seiner oberen Position entsperrt werden kann und durch die eigene Gewichtskraft und/oder die Gewichtskraft des in ihm enthaltenen Spülguts selbsttätig in die untere Position verlagert wird.

Die Druckschrift US 2004/244825 A1 offenbart eine Geschirrspülmaschine, umfassend ein Gehäuse, welches eine Kammer mit einer frontseitig offenen Fläche definiert, welche einen frontseitigen Zugang zu der Kammer ermöglicht. Es ist eine erste Schublade vorgesehen, welche zur Bewegung zwischen einer Spülposition, in welcher die erste Schublade innerhalb der Kammer angeordnet ist, und einer Be-/Entladungsposition, in welcher sich mindestens ein Teil der ersten Schublade aus der Kammer heraus erstreckt, beweglich an dem Gehäuse angebracht ist. Weiterhin ist ein Schubladen-Hubmechanismus vorgesehen, welcher die erste Schublade zwischen der Be-/Entladungsposition und einer angehobenen Position über der Be-/Entladungsposition bewegt. Der Schubladen-Hubmechanismus kann ein Scherenhub sein, welcher zwischen einer eingefahrenen Position und einer ausgefahrenen Position betätigbar ist, um somit die erste Schublade in die angehobene Position zu bewegen, wenn sich der Scherenhub in der ausgefahrenen Position befindet. Ferner kann der Schubladen-Hubmechanismus die erste Schublade ungefähr 0,3 bis 0,6 m anheben und/oder einen Aktuator umfassen, welcher die erste Schublade in Reaktion auf eine von einem Benutzer auf die erste Schublade ausgeübte Kraft automatisch zwischen der angehobenen Position und der Be-/Entladungsposition bewegt.

Die Druckschrift WO 2014/102367 A1 offenbart eine Geschirrspülmaschine mit einem Spülbehälter, einer Behältertür, welche einen Zugang in dem Spülbehälter ermöglicht, einem unteren Geschirrkorb und einem oberen Geschirrkorb, in welchen die zu spülenden Gegenstände angeordnet sind. Die Geschirrspülmaschine ist durch einen eine Ebene ausbildenden Halter gekennzeichnet, welcher mit den beiden Seitenwänden des Spülbehälters verbunden ist, um sich sowohl nach vorne als auch nach hinten zwischen einer horizontalen und einer vertikalen Position zu bewegen. Der untere Geschirrkorb kann sowohl durch den Spülbehälter als auch über den Halter in den Spülbehälter geschoben werden. Der Halter ist in seiner vertikalen Position innerhalb des Spülbehälters verborgen. Weiterhin ist die Geschirrspülmaschine durch einen Hebemechanismus gekennzeichnet, welcher an den beiden Seitenwänden des Spülbehälters angeordnet ist und welcher es ermöglicht, den Halter zwischen einer unteren Position auf der Innenfläche der Behältertür gerade nach oben und nach unten zu bewegen. Ferner ist ein Antriebsmechanismus vorgesehen, durch welchen der Hubmechanismus ausgelöst oder gestoppt werden kann.

Die Druckschrift WO 2014/102374 A1 offenbart eine Geschirrspülmaschine mit einem Spülbehälter, einer Behältertür, welche einen Zugang in dem Spülbehälter ermöglicht, einem unteren Geschirrkorb und einem oberen Geschirrkorb, in welchen die zu spülenden Gegenstände angeordnet sind. Die Geschirrspülmaschine ist durch einen Halter gekennzeichnet, welcher es ermöglicht, den unteren Geschirrkorb von unten zu halten, wenn der untere Geschirrkorb aus dem Inneren des geöffneten Spülbehälters über eine Innenfläche der geöffneten Behältertür gezogen wird, und welcher sich wieder von dem unteren Geschirrkorb löst, wenn der untere Geschirrkorb über die Innenfläche der geöffneten Behältertür in den Spülbehälter zurückgeschoben wird. Weiterhin ist die Geschirrspülmaschine durch einen Hebemechanismus gekennzeichnet, welcher an der Innenfläche der Behältertür angeordnet ist und welcher teleskopartig in einer Richtung senkrecht zu der Innenfläche der geöffneten Behältertür wirkt, das heißt sich öffnet beziehungsweise sich schließt. In der geschlossenen Stellung ist der Hebemechanismus koplanar mit der Oberfläche der geöffneten Behältertür, wohingegen der Hebemechanismus in einer geöffneten Stellung, in welcher der Halter sich in einer oberen Position befindet, den Halter linear zwischen einer unteren Position, welche sich auf der Innenfläche der Behältertür befindet, und einer oberen Position bewegt. Ferner ist ein Antriebsmechanismus vorgesehen, welcher an der Innenfläche der Behältertür angeordnet ist und durch welchen der Hubmechanismus ausgelöst oder gestoppt werden kann.

Die Druckschrift EP 1 310 205 A1 offenbart einen korbartigen Behälter eines Haushaltsgeräts, insbesondere in Form eines Geschirrkorbs, wobei der Behälter längs seitlich angeordneter Führungen aus einer Grundstellung im Inneren eines Haushaltsgeräts in eine vor dem Haushaltsgerät liegende Beschickungsstellung verfahrbar und mit einer Höhenverstelleinrichtung ausgestattet ist, mittels derer der Behälter in unterschiedliche Höhenlagen gegenüber den Führungen wie auch in verschiedene Schräglagen gebracht werden kann. Die Höhenverstelleinrichtung besteht aus an den Führungen befestigten und sich vertikal über die Führungen nach oben erstreckenden Tragelaschen mit Rastkerben und aus mit dem Behälter verbundenen Trageinrichtungen, wobei die Trageinrichtungen jeweils mit Rastklinken versehen sind, welche innerhalb der Rastkerben der Tragelaschen - den Behälter abstützend - einrastbar und durch eine einen Bestandteil der jeweiligen Trageinrichtung bildenden Entriegelungshandhabe aus dem Eingriffsbereich der Rastkerben der Tragelaschen herausbewegbar sind.

Vor diesem Hintergrund besteht eine Aufgabe der vorliegenden Erfindung darin, eine verbesserte Hebevorrichtung für eine Spülgutaufnahme einer Geschirrspülmaschine zur Verfügung zu stellen.

Demgemäß wird eine Hebevorrichtung für eine Spülgutaufnahme einer Geschirrspülmaschine, insbesondere einer Haushaltgeschirrspülmaschine, vorgeschlagen, wobei die Hebevorrichtung dazu eingerichtet ist, die Spülgutaufnahme von einer Ausgangsposition in eine Endposition anzuheben oder von der Endposition in die Ausgangsposition abzusenken, wobei die Hebevorrichtung eine Arretiereinrichtung umfasst, welche dazu eingerichtet ist, die Spülgutaufnahme selbsttätig in einer Zwischenposition zwischen der Ausgangsposition und der Endposition zu arretieren, wobei die Hebevorrichtung eine manuell betätigbare Betätigungseinrichtung zum Sperren und Entsperren der Arretiereinrichtung umfasst, wobei die Spülgutaufnahme nur dann von der Ausgangsposition in die Endposition oder umgekehrt verlagerbar ist, wenn die Betätigungseinrichtung zum Entsperren der Arretiereinrichtung der Hebevorrichtung manuell betätigt ist, und wobei die Arretiereinrichtung der Hebevorrichtung die Spülgutaufnahme selbsttätig in der Zwischenposition arretiert, wenn die Betätigungseinrichtung unbetätigt ist. Die Betätigungseinrichtung ist an der Hebevorrichtung vorgesehen und die Betätigungseinrichtung umfasst einen drehbar an der Hebevorrichtung angebrachten Handgriff.

Die Betätigungseinrichtung kann Teil der Hebevorrichtung sein. Ferner kann die Betätigungseinrichtung die Arretiereinrichtung der Hebevorrichtung umfassen.

Der drehbar an der Hebevorrichtung angebrachte Handgriff kann an einem Griffstück der Hebevorrichtung vorgesehen sein. Insbesondere weist die Hebevorrichtung einen Scherenhubtisch auf, welcher mit Hilfe des Griffstücks bedienbar ist.

Dadurch, dass die Arretiereinrichtung der Hebevorrichtung die Spülgutaufnahme arretiert, wenn die Betätigungseinrichtung nicht betätigt ist, wird ein selbsttätiges Verlagern der Spülgutaufnahme aufgrund ihres Eigengewichts und/oder des Gewichts des in ihr enthaltenen Spülguts verhindert. Eine unkontrollierte Bewegung der Spülgutaufnahme ist dadurch nicht möglich. Die Spülgutaufnahme ist somit insbesondere nur handgeführt verlagerbar. Hierdurch wird eine Verletzungsgefahr für einen Benutzer reduziert. Vorzugsweise kann die Spülgutaufnahme in jeder möglichen oder beliebigen Zwischenposition zwischen der Ausgangsposition und der Endposition arretiert werden. Die Spülgutaufnahme ist vorzugsweise ein Unterkorb der Geschirrspülmaschine. Die Geschirrspülmaschine kann weiterhin einen Oberkorb und/oder einen Besteckkorb aufweisen.

Gemäß einer Ausführungsform ist die an der Hebevorrichtung vorgesehene Betätigungseinrichtung mechanisch oder signaltechnisch mit der Arretiereinrichtung der Hebevorrichtung gekoppelt.

Die Betätigungseinrichtung kann mechanisch, insbesondere mit Hilfe eines Bowdenzugs, eines Getriebes, eines Gestänges, einer Welle oder dergleichen, hydraulisch, beispielsweise unter Verwendung von Öl, Wasser oder anderen Fluiden, elektrisch, insbesondere mit Hilfe eines Stromventils oder eines Wachsaktuators, magnetisch oder mit Hilfe einer Funkverbindung mit der Arretiereinrichtung der Hebevorrichtung gekoppelt sein.

Gemäß einer weiteren Ausführungsform ist die Arretiereinrichtung der Hebevorrichtung durch ein Verdrehen des drehbar an der Hebevorrichtung angebrachten Handgriffs sperrbar und entsperrbar.

Hierdurch ist eine besonders einfache und komfortable Bedienung der Betätigungseinrichtung möglich. Beim Loslassen des drehbar an der Hebevorrichtung angebrachten Handgriffs wird die Arretiereinrichtung der Hebevorrichtung gesperrt.

Gemäß einer weiteren Ausführungsform ist an dem drehbar an der Hebevorrichtung angebrachten Handgriff ein Schalter vorgesehen, wobei die Arretiereinrichtung der Hebevorrichtung durch ein Betätigen des Schalters sperrbar und entsperrbar ist.

Der Schalter ist vorzugsweise ein Schiebeschalter, welcher gegenüber dem drehbar an der Hebevorrichtung angebrachten Handgriff linear verschiebbar ist. Unabhängig von der Betätigung des Schalters ist der drehbar an der Hebevorrichtung angebrachte Handgriff gegenüber dem Griffstück verdrehbar. Hierdurch ist die Betätigungseinrichtung beim Anheben und Absenken der Spülgutaufnahme besonders gut bedienbar.

Gemäß einer weiteren Ausführungsform umfasst die an der Hebevorrichtung vorgesehene Betätigungseinrichtung einen drehbar an der Hebevorrichtung angebrachten Handgriff und ein Betätigungselement, wobei die Arretiereinrichtung der Hebevorrichtung durch eine Bewegung des Betätigungselements relativ zu dem an der Hebevorrichtung angebrachten Handgriff sperrbar und entsperrbar ist.

Das Betätigungselement ist vorzugsweise stabförmig. Zum Entsperren der Arretiereinrichtung der Hebevorrichtung werden das Betätigungselement und der drehbar an der Hebevorrichtung angebrachte Handgriff gleichzeitig umgriffen, wodurch das Betätigungselement auf den Handgriff zu bewegt wird. Beim Loslassen des drehbar an der Hebevorrichtung angebrachten Handgriffs bewegt sich das Betätigungselement federgetrieben wieder von dem drehbar an der Hebevorrichtung angebrachten Handgriff weg und die Arretiereinrichtung der Hebevorrichtung wird gesperrt.

Gemäß einer weiteren Ausführungsform umfasst die an der Hebevorrichtung vorgesehene Betätigungseinrichtung einen an der Hebevorrichtung angebrachten Handgriff, welcher zum Sperren und Entsperren der Arretiereinrichtung der Hebevorrichtung gegenüber der Hebevorrichtung verschwenkbar oder linear zu dieser verlagerbar ist.

Insbesondere ist der Handgriff drehbar an der Hebevorrichtung gelagert. Beim Verbringen der Spülgutaufnahme von der Ausgangsposition in die Endposition wird der drehbar an der Hebevorrichtung angebrachte Handgriff zunächst gegenüber der Hebevorrichtung verschwenkt, wodurch die Arretiereinrichtung der Hebevorrichtung entsperrt wird. Der drehbar an der Hebevorrichtung angebrachte Handgriff kann gegenüber der Spülgutaufnahme horizontal oder vertikal verlagerbar sein. Beim Loslassen des drehbar an der Hebevorrichtung angebrachten Handgriffs wird die Arretiereinrichtung der Hebevorrichtung wieder gesperrt.

Gemäß einer weiteren Ausführungsform umfasst die an der Hebevorrichtung vorgesehene Betätigungseinrichtung einen drehbar an der Hebevorrichtung angebrachten Handgriff und eine Schaltmuffe, welche zum Sperren und Entsperren der Arretiereinrichtung der Hebevorrichtung linear zu dem an der Hebevorrichtung angebrachten Handgriff verschiebbar ist.

Die Schaltmuffe ist vorzugsweise hülsenförmig. Die Schaltmuffe ist auf dem drehbar an der Hebevorrichtung angebrachten Handgriff hin und her schiebbar. Beim Loslassen der Schaltmuffe wird die Arretiereinrichtung der Hebevorrichtung gesperrt.

Gemäß einer weiteren Ausführungsform umfasst die Hebevorrichtung eine Antriebseinrichtung, welche dazu eingerichtet ist, bei einem manuellen Anheben oder Absenken der Spülgutaufnahme das manuelle Anheben oder Absenken mit einer Unterstützungskraft zu unterstützen.

Die Hebevorrichtung kann eine passive Hebevorrichtung sein. Das heißt, die Hebevorrichtung weist kein aktives Antriebselement auf. Alternativ kann die Hebevorrichtung eine aktive Hebevorrichtung sein, wobei die Hebevorrichtung dann ein aktives Antriebselement wie einen Elektromotor aufweist. Bei einer passiven Hebevorrichtung sind die Betätigungseinrichtung und die Arretiereinrichtung dazu eingerichtet, die Hebevorrichtung zu Entriegeln oder zu Verriegeln. Bei einer aktiven Hebevorrichtung können die Betätigungseinrichtung und die Arretiereinrichtung zusätzlich oder optional dazu eingerichtet sein, das aktive Antriebselement zu aktivieren oder zu deaktivieren. Die Antriebseinrichtung kann ein Federelement oder einen Elektromotor umfassen. Das Federelement kann eine Zylinderfeder oder eine Gasdruckfeder sein.

Weiterhin wird eine Geschirrspülmaschine, insbesondere eine Haushaltgeschirrspülmaschine, mit einer Spülgutaufnahme und einer derartigen Hebevorrichtung vorgeschlagen.

Die Spülgutaufnahme kann an der Hebevorrichtung lösbar befestigt, insbesondere in diese eingehängt, sein.

Weitere mögliche Implementierungen der Hebevorrichtung und/oder der Geschirrspülmaschine umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Hebevorrichtung und/oder der Geschirrspülmaschine hinzufügen.

Weitere vorteilhafte Ausgestaltungen und Aspekte der Hebevorrichtung und/oder der Geschirrspülmaschine sind Gegenstand der Unteransprüche sowie der im Folgenden beschriebenen Ausführungsbeispiele der Hebevorrichtung und/oder der Geschirrspülmaschine. Im Weiteren werden Hebevorrichtung und/oder die Geschirrspülmaschine anhand von bevorzugten Ausführungsformen unter Bezugnahme auf die beigelegten Figuren näher erläutert.

Es zeigen
- Fig.1: eine schematische Seitenansicht einer Ausführungsform einer Geschirrspülmaschine;
- Fig. 2: eine weitere schematische Seitenansicht der Geschirrspülmaschine gemäß Fig. 1;
- Fig. 3: eine weitere schematische Seitenansicht der Geschirrspülmaschine gemäß Fig. 1;
- Fig. 4: eine schematische perspektivische Ansicht einer Ausführungsform einer Hebevorrichtung für die Geschirrspülmaschine gemäß Fig. 1;
- Fig. 5: eine schematische perspektivische Ansicht einer Ausführungsform einer Betätigungseinrichtung für die Hebevorrichtung gemäß Fig. 4;
- Fig. 6: eine schematische Ansicht einer weiteren Ausführungsform einer Betätigungseinrichtung für die Hebevorrichtung gemäß Fig. 4;
- Fig. 7: eine schematische Schnittansicht einer weiteren Ausführungsform einer Betätigungseinrichtung für die Hebevorrichtung gemäß Fig. 4;
- Fig. 8: eine schematische Ansicht einer weiteren Ausführungsform einer Betätigungseinrichtung für die Hebevorrichtung gemäß Fig. 4;
- Fig. 9: eine schematische perspektivische Ansicht einer weiteren Ausführungsform einer Betätigungseinrichtung für die Hebevorrichtung gemäß Fig. 4; und
- Fig. 10: eine schematische perspektivische Ansicht einer weiteren Ausführungsform einer Betätigungseinrichtung für die Hebevorrichtung gemäß Fig. 4.

In den Figuren sind gleiche oder funktionsgleiche Elemente mit denselben Bezugszeichen versehen worden, sofern nichts anderes vorgesehen ist.

Die Fig. 1 zeigt eine schematische Seitenansicht einer Ausführungsform einer Geschirrspülmaschine. Die Fig. 2 und die Fig. 3 zeigen jeweils eine weitere schematische Seitenansicht der Geschirrspülmaschine 1. Im Folgenden wird auf die Fig. 1 bis Fig. 3 gleichzeitig Bezug genommen.

Die Geschirrspülmaschine 1 ist eine Haushaltgeschirrspülmaschine. Die Geschirrspülmaschine 1 weist einen Spülbehälter 2 auf. Der Spülbehälter 2 ist insbesondere quaderförmig. Vorzugsweise ist der Spülbehälter 2 aus einem Stahlblech gefertigt. Alternativ kann der Spülbehälter 2 zumindest teilweise aus einem Kunststoffmaterial gefertigt sein. Der Spülbehälter 2 weist vorderseitig eine Öffnung 3 auf, welche mit Hilfe einer in der Fig. 2 gezeigten Tür 27 wasserdicht verschließbar ist.

Die Geschirrspülmaschine 1 umfasst zumindest eine Spülgutaufnahme 4. Vorzugsweise umfasst die Geschirrspülmaschine 1 mehrere Spülgutaufnahmen 4. Die Spülgutaufnahme 4 ist gitter- oder korbförmig. Insbesondere kann die Spülgutaufnahme 4 ein unterer Geschirrkorb oder ein Unterkorb der Geschirrspülmaschine 1 sein. Weiterhin kann die Geschirrspülmaschine 1 einen Oberkorb und/oder einen Besteckkorb aufweisen, welche jedoch in den Fig. 1 bis Fig. 3 nicht gezeigt sind. Die Spülgutaufnahme 4 ist wahlweise in den Spülbehälter 2 hineinfahrbar oder aus diesem herausfahrbar. Insbesondere ist die Spülgutaufnahme 4 in einer Auszugsrichtung A (Pfeil) aus dem Spülbehälter 2 herausziehbar und entgegen der Auszugsrichtung A (Pfeil) in einer Einschubrichtung E (Pfeil) in den Spülbehälter 2 hineinschiebbar. Die Spülgutaufnahme 4 kann vollständig aus dem Spülbehälter 2 heraus und in diesen hinein gefahren werden.

Die Geschirrspülmaschine 1 umfasst weiterhin eine Hebevorrichtung 5, welche dazu eingerichtet ist, die Spülgutaufnahme 4 von einer in der Fig. 1 gezeigten Ausgangsposition P_{A} in eine in der Fig. 3 gezeigte Endposition P_{E} anzuheben oder von der Endposition P_{E} in die Ausgangsposition P_{A} abzusenken. Die Hebevorrichtung 5 kann weiterhin eine Antriebseinrichtung 6 aufweisen. Die Antriebseinrichtung 6 ist dazu eingerichtet, bei einem manuellen Anheben oder Absenken der Spülgutaufnahme 4 das manuelle Abheben und Absenken derselben mit einer Unterstützungskraft zu unterstützen. Die Antriebseinrichtung 6 kann einen Elektromotor 7 umfassen. Alternativ kann die Antriebseinrichtung 6 beispielsweise ein Federelement umfassen. Neben dem Elektromotor 7 kann die Antriebseinrichtung 6 ein Getriebe 8 aufweisen. Das Getriebe 8 kann ein Schneckengetriebe sein. Da die Hebevorrichtung 5 ein aktives Antriebselement, nämlich den Elektromotor 7 aufweist, kann diese als aktive Hebevorrichtung 5 bezeichnet werden.

Ferner weist die Hebevorrichtung 5 eine Arretiereinrichtung 9 auf. Die Arretiereinrichtung 9 der Hebevorrichtung 5 ist dazu eingerichtet, die Spülgutaufnahme 4 selbständig in einer in der Fig. 2 gezeigten beliebigen Zwischenposition Pz zwischen der Ausgangsposition P_{A} und der Endposition P_{E} zu arretieren. In der Zwischenposition Pz ist die Spülgutaufnahme 4 um einen Abstand a beabstandet zu der Tür 27 angeordnet. Ein Schwenkarm 28 der Hebevorrichtung 5, welcher in der Ausgangsposition P_{A} vertikal angeordnet ist, ist in der Zwischenposition P_{Z} um einen Winkel α aus der Vertikalen verschwenkt. Der Winkel α kann beispielsweise zwischen 0 und 90° betragen. Weiterhin weist die Hebevorrichtung 5 eine Betätigungseinrichtung 10 zum Betätigen der Arretiereinrichtung 9 auf. Die Betätigungseinrichtung 10 ist zum Sperren und Entsperren der Arretiereinrichtung 9 der Hebevorrichtung 5 manuell betätigbar. Die Spülgutaufnahme 4 ist nur dann von der Ausgangsposition P_{A} in die Endposition P_{E} oder umgekehrt verlagerbar, wenn die Betätigungseinrichtung 10 zum Entsperren der Arretiereinrichtung 9 der Hebevorrichtung 5 manuell betätigt ist. Das heißt, wenn die Betätigungseinrichtung 10 nicht betätigt ist, arretiert die Arretiereinrichtung 9 der Hebevorrichtung 5 die Spülgutaufnahme 4 selbsttätig in jeder beliebigen Zwischenposition P_{Z} zwischen der Ausgangsposition P_{A} und der Endposition P_{E}. Hierdurch kann eine Beschädigung von in der Spülgutaufnahme 4 aufgenommenem Spülgut oder eine Verletzung eines Benutzers verhindert werden. Die Spülgutaufnahme 4 ist von der Ausgangsposition P_{A} in die Endposition P_{E} oder umgekehrt nur dann verlagerbar, solange die Betätigungseinrichtung 10 betätigt ist, um die Arretiereinrichtung 9 der Hebevorrichtung 5 zu entsperren. Die Spülgutaufnahme 4 ist somit handgeführt. Die Betätigungseinrichtung 10 kann mechanisch oder signaltechnisch mit der Arretiereinrichtung 9 der Hebevorrichtung 5 gekoppelt sein.

Beispielsweise kann die Arretiereinrichtung 9 der Hebevorrichtung 5, wie in den Fig. 1 und Fig. 2 gezeigt, das Getriebe 8, welches vorzugsweise als Schneckengetriebe ausgebildet ist, aufweisen. Hierbei ist das Getriebe 8 ein selbsthemmendes Schneckengetriebe. Zum Entsperren der Arretiereinrichtung 9 der Hebevorrichtung 5 wird mit Hilfe der Betätigungseinrichtung 10 der Elektromotor 7 eingeschaltet, wodurch die Spülgutaufnahme 4 von der Ausgangsposition P_{A} in die Endposition P_{E} angehoben oder umgekehrt abgesenkt wird. Sobald die Betätigungseinrichtung 10 nicht mehr betätigt ist, wird der Elektromotor 7 abgeschaltet und die Arretiereinrichtung 9 der Hebevorrichtung 5, welche das selbsthemmende Getriebe 8 aufweist, arretiert die Spülgutaufnahme 4 in einer beliebigen Zwischenposition P_{Z} zwischen der Ausgangsposition P_{A} und der Endposition P_{E}.

Die Fig. 4 zeigt eine schematische perspektivische Ansicht einer weiteren Ausführungsform einer Hebevorrichtung 5. Die Hebevorrichtung 5 gemäß der Fig. 4 weist einen Scherenhubtisch 11 auf. Die Fig. 4 zeigt den Scherenhubtisch 11 in einem zusammengefahrenen Zustand, das heißt, in der Ausgangsposition P_{A}. Die Spülgutaufnahme 4 kann auf dem Scherenhubtisch 11 angeordnet und in diesen eingehängt sein. Die Spülgutaufnahme 4 ist in der Fig. 4 nicht gezeigt. Die Hebevorrichtung 5 weist kein aktives Antriebselement wie einen Elektromotor auf. Deshalb kann die Hebevorrichtung 5 als passive Hebevorrichtung 5 bezeichnet werden.

Die Hebevorrichtung 5 weist ferner eine Vielzahl an dem Scherenhubtisch 11 vorgesehene Rollen 12 auf, welche bei geöffneter Tür 27 der Geschirrspülmaschine 1 beim Herausziehen der Spülgutaufnahme 4 aus dem Spülbehälter 2 auf dieser abrollen können. Das heißt bei geöffneter Tür 27 der Geschirrspülmaschine 1 kann die Hebevorrichtung 5 in den Spülbehälter 2 hinein oder aus dieser heraus verlagert werden. Mit Hilfe des Scherenhubtischs 11 kann die Spülgutaufnahme 4 bei geöffneter Tür 27 der Geschirrspülmaschine 1 von der Ausgangsposition P_{A} in die Endposition P_{E} oder umgekehrt verbracht werden. Der Scherenhubtisch 11 weist zwei zueinander verschwenkbare Schwenkarme 13, 14 auf, welche an einem Drehpunkt 15 drehbar miteinander verbunden sind. Die Hebevorrichtung 5 kann die in der Fig. 4 nicht gezeigte Spülgutaufnahme 4 umfassen. Die Betätigungseinrichtung 10 weist einen an der Hebevorrichtung 5 oder an der Spülgutaufnahme 4 vorgesehenes Griffstück 16 auf. Mit Hilfe des Griffstücks 16 können die Schwenkarme 13, 14 relativ zueinander verschwenkt werden, um die Spülgutaufnahme 4 anzuheben oder abzusenken.

Die Fig. 5 zeigt eine schematische perspektivische Ansicht einer Ausführungsform einer Betätigungseinrichtung 10 für die Hebevorrichtung 5 gemäß Fig. 4. Die Betätigungseinrichtung 10 umfasst einen drehbar an der Hebevorrichtung 5, insbesondere an dem Griffstück 16, gelagerten Handgriff 17. An dem drehbar an der Hebevorrichtung 5 angebrachten Handgriff 17 ist ein Taster oder Schalter 18 vorgesehen. Wie in der Fig. 5 mit Hilfe eines Pfeils gezeigt, kann der Schalter 18 zum Schalten desselben linear gegenüber dem drehbar an der Hebevorrichtung 5 angebrachten Handgriff 17 verschoben werden. Die Arretiereinrichtung 9 der Hebevorrichtung 5 ist durch ein Betätigen des Schalters 18 sperrbar und entsperrbar. Dabei verdreht sich beim Anheben und Absenken der Spülgutaufnahme 4 der drehbar an der Hebevorrichtung 5 angebrachte Handgriff 17 gegenüber dem Griffstück 16, wodurch die Betätigungseinrichtung 10 sehr komfortabel betätigt werden kann. Während dem Anheben und Absenken der Spülgutaufnahme 4 ist der Schalter 18 gedrückt, so dass beim Loslassen des drehbar an der Hebevorrichtung 5 angebrachten Handgriffs 17 die Arretiereinrichtung 9 der Hebevorrichtung 5 die Spülgutaufnahme 4 in jeder beliebigen Position zwischen der Ausgangsposition P_{A} und der Endposition P_{E} arretiert.

Die Fig. 6 zeigt eine schematische Ansicht einer weiteren Ausführungsform einer Betätigungseinrichtung 10. Bei dieser Ausführungsform der Betätigungseinrichtung 10 umfasst diese einen drehbar an der Hebevorrichtung 5 angebrachten Handgriff 17, welcher um einen Drehpunkt 20 verschwenkbar zu der Hebevorrichtung 5 vorgesehen ist. Zum Sperren und Entsperren der Arretiereinrichtung 9 der Hebevorrichtung 5 ist der drehbar an der Hebevorrichtung 5 angebrachte Handgriff 17 gegenüber der Hebevorrichtung 5 verschwenkbar. Beim Anheben des drehbar an der Hebevorrichtung 5 angebrachten Handgriffs 17 wird die Arretiereinrichtung 9 der Hebevorrichtung 5 entsperrt.

Die Fig. 7 zeigt eine schematische Schnittansicht einer weiteren Ausführungsform einer Betätigungseinrichtung 10. Die Betätigungseinrichtung 10 umfasst einen drehbar an der Hebevorrichtung 5 angebrachten Handgriff 17 und eine Schaltmuffe 21, welche zum Sperren und Entsperren der Arretiereinrichtung 9 der Hebevorrichtung 5, wie in der Fig. 8 mit Hilfe von Pfeilen gezeigt, linear zu dem drehbar an der Hebevorrichtung 5 angebrachten Handgriff 17 verschiebbar ist.

Die Fig. 8 zeigt eine schematische Ansicht einer weiteren Ausführungsform einer Betätigungseinrichtung 10. Die Betätigungseinrichtung 10 umfasst einen drehbar an der Hebevorrichtung 5 angebrachten Handgriff 17, welcher zum Sperren und Entsperren der Arretiereinrichtung 9 der Hebevorrichtung 5 gegenüber der Hebevorrichtung 5, wie in der Fig. 8 mit Hilfe von Pfeilen gezeigt, linear verlagerbar ist.

Die Fig. 9 zeigt eine schematische perspektivische Ansicht einer weiteren Ausführungsform einer Betätigungseinrichtung 10. Die Betätigungseinrichtung 10 umfasst einen drehbar an dem Griffstück 16 der Hebevorrichtung 5 angebrachten Handgriff 17. Zum Sperren und Entsperren der Arretiereinrichtung 9 der Hebevorrichtung 5 ist der drehbar an der Hebevorrichtung 5 angebrachte Handgriff 17 gegenüber dem Griffstück 16 verdrehbar.

Die Fig. 10 zeigt eine schematische perspektivische Ansicht einer weiteren Ausführungsform einer Betätigungseinrichtung 10. Die Betätigungseinrichtung 10 umfasst einen relativ zu dem Griffstück 16 verdrehbaren und drehbar an der Hebevorrichtung 5 angebrachten Handgriff 17. Der drehbar an der Hebevorrichtung 5 angebrachte Handgriff 17 umfasst ein Griffloch 22, welches ein Benutzer mit der Hand durchgreifen kann. Innerhalb des Grifflochs 22 sind Taster oder Druckknöpfe 23 vorgesehen, um die Betätigungseinrichtung 10 zu betätigen.

Obwohl die vorliegende Erfindung anhand von Ausführungsbeispielen beschrieben wurde, ist sie vielfältig modifizierbar.

### Verwendete Bezugszeichen

- 1: Geschirrspülmaschine; Haushaltsgeschirrspülmaschine
- 2: Spülbehälter
- 3: Öffnung
- 4: Spülgutaufnahme
- 5: Hebevorrichtung
- 6: Antriebseinrichtung
- 7: Elektromotor
- 8: Getriebe
- 9: Arretiereinrichtung
- 10: Betätigungseinrichtung
- 11: Scherenhubtisch
- 12: Rolle
- 13: Schwenkarm
- 14: Schwenkarm
- 15: Drehpunkt
- 16: Griffstück
- 17: Handgriff
- 18: Schalter
- 20: Drehpunkt
- 21: Schaltmuffe
- 22: Griffloch
- 23: Druckknopf
- 27: Tür
- 28: Schwenkarm
- A: Auszugsrichtung (Pfeil)
- a: Abstand
- E: Einschubrichtung (Pfeil)
- P_{A}: Ausgangsposition
- P_{E}: Endposition
- P_{Z}: Zwischenposition
- α: Winkel

## Patentansprüche

1. Hebevorrichtung (5) für eine Spülgutaufnahme (4) einer Geschirrspülmaschine (1), insbesondere einer Haushaltgeschirrspülmaschine, wobei die Hebevorrichtung (5) dazu eingerichtet ist, die Spülgutaufnahme (4) von einer Ausgangsposition (P_{A}) in eine Endposition (P_{E}) anzuheben oder von der Endposition (P_{E}) in die Ausgangsposition (P_{A}) abzusenken, wobei die Hebevorrichtung (5) eine Arretiereinrichtung (9) umfasst, welche dazu eingerichtet ist, die Spülgutaufnahme (4) selbsttätig in einer Zwischenposition (Pz) zwischen der Ausgangsposition (P_{A}) und der Endposition (P_{E}) zu arretieren, wobei die Hebevorrichtung (5) eine manuell betätigbare Betätigungseinrichtung (10) zum Sperren und Entsperren der Arretiereinrichtung (9) umfasst, wobei die Spülgutaufnahme (4) nur dann von der Ausgangsposition (P_{A}) in die Endposition (P_{E}) oder umgekehrt verlagerbar ist, wenn die Betätigungseinrichtung (10) zum Entsperren der Arretiereinrichtung (9) manuell betätigt ist, und wobei die Arretiereinrichtung (9) die Spülgutaufnahme (4) selbsttätig in der Zwischenposition (P_{Z}) arretiert, wenn die Betätigungseinrichtung (10) unbetätigt ist, **dadurch gekennzeichnet, dass** die Betätigungseinrichtung (10) an der Hebevorrichtung (5) vorgesehen ist und dass die Betätigungseinrichtung (10) einen drehbar an der Hebevorrichtung (5) angebrachten Handgriff (17) umfasst.

2. Hebevorrichtung (5) nach Anspruch 1, **dadurch gekennzeichnet, dass** die an der Hebevorrichtung (5) vorgesehene Betätigungseinrichtung (10) mechanisch oder signaltechnisch mit der Arretiereinrichtung (9) der Hebevorrichtung (5) gekoppelt ist.

3. Hebevorrichtung (5) nach Anspruch 1 oder 2, **dadurch gekennzeichnet, dass** die Arretiereinrichtung (9) der Hebevorrichtung (5) durch ein Verdrehen des drehbar an der Hebevorrichtung (5) angebrachten Handgriffs (17) sperrbar und entsperrbar ist.

4. Hebevorrichtung (5) nach Anspruch 1 oder 2, **dadurch gekennzeichnet, dass** an dem drehbar an der Hebevorrichtung (5) angebrachten Handgriff (17) ein Schalter (18) vorgesehen ist, wobei die Arretiereinrichtung (9) der Hebevorrichtung (5) durch ein Betätigen des Schalters (18) sperrbar und entsperrbar ist.

5. Hebevorrichtung (5) nach Anspruch 1 oder 2, **dadurch gekennzeichnet, dass** die an der Hebevorrichtung (5) vorgesehene Betätigungseinrichtung (10) einen an der Hebevorrichtung (5) angebrachten Handgriff (17) und ein Betätigungselement (19) umfasst, wobei die Arretiereinrichtung (9) der Hebevorrichtung (5) durch eine Bewegung des Betätigungselements (19) relativ zu dem an der Hebevorrichtung (5) angebrachten Handgriff (17) sperrbar und entsperrbar ist.

6. Hebevorrichtung (5) nach Anspruch 1 oder 2, **dadurch gekennzeichnet, dass** die an der Hebevorrichtung (5) vorgesehene Betätigungseinrichtung (10) einen an der Hebevorrichtung (5) angebrachten Handgriff (17) umfasst, welcher zum Sperren und Entsperren der Arretiereinrichtung (9) der Hebevorrichtung (5) gegenüber der Hebevorrichtung (5) verschwenkbar oder linear zu dieser verlagerbar ist.

7. Hebevorrichtung (5) nach Anspruch 1 oder 2, **dadurch gekennzeichnet, dass** die an der Hebevorrichtung (5) vorgesehene Betätigungseinrichtung (10) einen an der Hebevorrichtung (5) angebrachten Handgriff (17) und eine Schaltmuffe (21) umfasst, welche zum Sperren und Entsperren der Arretiereinrichtung (9) der Hebevorrichtung (5) linear zu dem an der Hebevorrichtung (5) angebrachten Handgriff (17) verschiebbar ist.

8. Hebevorrichtung (5) nach einem der vorhergehenden Ansprüche, **dadurch gekennzeichnet, dass** die Hebevorrichtung (5) eine Antriebseinrichtung (6) umfasst, welche dazu eingerichtet ist, bei einem manuellen Anheben oder Absenken der Spülgutaufnahme (4) das manuelle Anheben oder Absenken mit einer Unterstützungskraft zu unterstützen.

9. Geschirrspülmaschine (1), insbesondere Haushaltgeschirrspülmaschine, mit einer Spülgutaufnahme (4) und einer Hebevorrichtung (5) nach einem der vorhergehenden Ansprüche.

## Claims

1. Lifting device (5) for a receptacle (4) for items to be washed in a dishwasher (1), in particular a household dishwasher, wherein the lifting device (5) is designed to lift the receptacle (4) for items to be washed from a starting position (P_{A}) into an end position (P_{E}) or to lower the same from the end position (P_{E}) into the starting position (P_{A}), wherein the lifting device (5) comprises a stop facility (9), which is designed to automatically stop the receptacle (4) for items to be washed in an intermediate position (Pz) between the starting position (P_{A}) and the end position (P_{E}), wherein the lifting device (5) comprises a manually actuatable actuation facility (10) for blocking and unblocking the stop facility (9), wherein the receptacle (4) for items to be washed can only be shifted from the starting position (P_{A}) into the end position (P_{E}) or vice versa if the actuation facility (10) is actuated manually in order to unblock the stop facility (9), and wherein the stop facility (9) automatically stops the receptacle (4) for items to be washed in the intermediate position (Pz), if the actuation facility (10) is unactuated, **characterised in that** the actuation facility (10) is provided on the lifting device (5) and that the actuation facility (10) comprises a handle (17) attached rotatably to the lifting device (5).

2. Lifting device (5) according to claim 1, **characterised in that** the actuation facility (10) provided on the lifting device (5) is coupled mechanically or via signalling to the stop facility (9) of the lifting device (5).

3. Lifting device (5) according to claim 1 or 2, **characterised in that** the stop facility (9) of the lifting device (5) can be blocked and unblocked by a rotation of the handle (17) attached rotatably to the lifting device (5).

4. Lifting device (5) according to claim 1 or 2, **characterised in that** a switch (18) is provided on the handle (17) attached rotatably to the lifting device (5), wherein the stop facility (9) of the lifting device (5) can be blocked and unblocked by actuating the switch (18).

5. Lifting device (5) according to claim 1 or 2, **characterised in that** the actuation facility (10) provided on the lifting device (5) comprises a handle (17) attached to the lifting device (5) and an actuation element (19), wherein the stop facility (9) of the lifting device (5) can be blocked and unblocked by a movement of the actuation element (19) relative to the handle (17) attached to the lifting device (5).

6. Lifting device (5) according to claim 1 or 2, **characterised in that** the actuation facility (10) provided on the lifting device (5) comprises a handle (17) attached to the lifting device (5), which can be pivoted or shifted linearly with respect to the lifting device (5) in order to block and unblock the stop facility (9) of the lifting device (5).

7. Lifting device (5) according to claim 1 or 2, **characterised in that** the actuation facility (10) provided on the lifting device (5) comprises a handle (17) attached to the lifting device (5) and a shift collar (21), which can be displaced linearly with respect to the handle (17) attached to the lifting device (5) in order to block and unblock the stop facility (9) of the lifting device (5).

8. Lifting device (5) according to one of the preceding claims, **characterised in that** the lifting device (5) comprises a drive device (6), which is designed, during manual lifting or lowering of the receptacle (4) for items to be washed, to support the manual lifting or lowering using a supporting force.

9. Dishwasher (1), in particular household dishwasher, with a receptacle (4) for items to be washed and a lifting device (5) according to one of the preceding claims.

## Revendications

1. Dispositif de levage (5) pour un logement (4) pour produits à laver d'un lave-vaisselle (1), notamment d'un lave-vaisselle à usage domestique, dans lequel le dispositif de levage (5) est configuré pour soulever le logement (4) pour produits à laver d'une position initiale (P_{A}) en une position finale (P_{E}) ou l'abaisser de la position finale (P_{E}) en la position initiale (P_{A}), dans lequel le dispositif de levage (5) comprend un dispositif de blocage (9) qui est configuré pour bloquer le logement (4) pour produits à laver automatiquement dans une position intermédiaire (Pz) entre la position initiale (P_{A}) et la position finale (P_{E}), dans lequel le dispositif de levage (5) comprend un dispositif d'actionnement (10) actionnable manuellement destiné à verrouiller et déverrouiller le dispositif de blocage (9), dans lequel le logement (4) pour produits à laver peut être déplacé de la position initiale (P_{A}) en la position finale (P_{E}) ou inversement lorsque le dispositif d'actionnement (10) destiné à verrouiller et déverrouiller le dispositif de blocage (9) est actionné manuellement, et dans lequel le dispositif de blocage (9) bloque le logement (4) pour produits à laver automatiquement dans la position intermédiaire (Pz) lorsque le dispositif d'actionnement (10) est non actionné, **caractérisé en ce que** le dispositif d'actionnement (10) est ménagé sur le dispositif de levage (5), et **en ce que** le dispositif d'actionnement (10) comprend une poignée (17) placée de manière rotative sur le dispositif de levage (5).

2. Dispositif de levage (5) selon la revendication 1, **caractérisé en ce que** le dispositif d'actionnement (10) ménagé sur le dispositif de levage (5) est couplé mécaniquement ou par signal au dispositif de blocage (9) du dispositif de levage (5).

3. Dispositif de levage (5) selon la revendication 1 ou 2, **caractérisé en ce que** le dispositif de blocage (9) du dispositif de levage (5) est verrouillable et déverrouillable par une rotation de la poignée (17) placée de manière rotative sur le dispositif de levage (5).

4. Dispositif de levage (5) selon la revendication 1 ou 2, **caractérisé en ce qu'**un commutateur (18) est ménagé sur la poignée (17) placée de manière rotative sur le dispositif de levage (5), dans lequel le dispositif de blocage (9) du dispositif de levage (5) est verrouillable et déverrouillable par un actionnement du commutateur (18).

5. Dispositif de levage (5) selon la revendication 1 ou 2, **caractérisé en ce que** le dispositif d'actionnement (10) ménagé sur le dispositif de levage (5) comprend une poignée (17) placée sur le dispositif de levage (5) et un élément d'actionnement (19), dans lequel le dispositif de blocage (9) du dispositif de levage (5) est verrouillable et déverrouillable par un mouvement de l'élément d'actionnement (19) par rapport à la poignée (17) placée sur le dispositif de levage (5).

6. Dispositif de levage (5) selon la revendication 1 ou 2, **caractérisé en ce que** le dispositif d'actionnement (10) ménagé sur le dispositif de levage (5) comprend une poignée (17) placée sur le dispositif de levage (5), laquelle, pour verrouiller et déverrouiller le dispositif de blocage (9) du dispositif de levage (5), peut être pivotée par rapport au dispositif de levage (5) ou déplacée linéairement par rapport à celui-ci.

7. Dispositif de levage (5) selon la revendication 1 ou 2, **caractérisé en ce que** le dispositif d'actionnement (10) ménagé sur le dispositif de levage (5) comprend une poignée (17) placée sur le dispositif de levage (5) et une clavette coulissante (21) laquelle, pour verrouiller et déverrouiller le dispositif de blocage (9) du dispositif de levage (5), est coulissante linéairement par rapport à la poignée (17) placée sur le dispositif de levage (5).

8. Dispositif de levage (5) selon l'une quelconque des revendications précédentes, **caractérisé en ce que** le dispositif de levage (5) comprend un dispositif d'entraînement (6) qui est configuré, lors d'un levage ou d'un abaissement manuels du logement (4) pour produits à laver, pour assister le levage ou l'abaissement manuels avec une force d'assistance.

9. Lave-vaisselle (1), notamment lave-vaisselle à usage domestique, comprenant un logement (4) pour produits à laver et un dispositif de levage (5) selon l'une quelconque des revendications précédentes.
